# EUROPÄISCHE PATENTSCHRIFT

(11) **EP 1 423 212 B1**
(45) Veröffentlichungstag und Bekanntmachung des Hinweises auf die Patenterteilung: **09.02.2005**
(21) Anmeldenummer: 02762461.8
(22) Anmeldetag: 23.08.2002
(51) Int. Cl.: B21B 27/10

(54) **VORRICHTUNG ZUM AUFTRAGEN VON SCHMIERSTOFFEN AUF DIE UMFANGSFLÄCHE VON WALZEN IN WALZGERÜSTEN**
DEVICE FOR APPLYING LUBRICANTS ON THE PERIPHERAL SURFACES OF ROLLERS IN ROLL STANDS
DISPOSITIF POUR APPLIQUER DES LUBRIFIANTS SUR LA SURFACE PERIPHERIQUE DE CYLINDRES DANS DES CAGES DE LAMINOIR

(30) Priorität: 04.09.2001 DE 10143252
(43) Veröffentlichungstag der Anmeldung: 02.06.2004
(73) Patentinhaber: SMS Demag Aktiengesellschaft, 40237 Düsseldorf (DE)
(72) Erfinder: LÖHR, Andreas, 57562 Herdorf (DE); KIPPING, Matthias, 57562 Herdorf (DE)
(74) Vertreter: Valentin, Ekkehard, Dipl.-Ing.
(86) Internationale Anmeldenummer: PCT/EP2002/009437
(87) Internationale Veröffentlichungsnummer: WO 2003/020451

(56) Entgegenhaltungen:
- US-A- 1 634 258
- US-A- 4 272 976
- DATABASE WPI Section Ch, Week 197738 Derwent Publications Ltd., London, GB; Class M21, AN 1977-68198Y XP002219083 -& SU 532 417 A (DNEPR METALLURG INS), 12. Januar 1977 (1977-01-12)
- PATENT ABSTRACTS OF JAPAN vol. 006, no. 236 (M-173), 25. November 1982 (1982-11-25) -& JP 57 137010 A (SUMITOMO KINZOKU KOGYO KK), 24. August 1982 (1982-08-24)
- PATENT ABSTRACTS OF JAPAN vol. 010, no. 088 (M-467), 5. April 1986 (1986-04-05) -& JP 60 227906 A (SUMITOMO KINZOKU KOGYO KK), 13. November 1985 (1985-11-13)
- PATENT ABSTRACTS OF JAPAN vol. 018, no. 598 (M-1704), 15. November 1994 (1994-11-15) -& JP 06 226323 A (NIPPON STEEL CORP), 16. August 1994 (1994-08-16)

## Beschreibung

Die Erfindung betrifft eine Vorrichtung zum Auftragen von Schmierstoffen auf die Umfangsflächen der Walzen in Walzgerüsten-für das Walzen von Bändern, insbesondere Mehrwalzengerüsten mit Stütz- und Arbeitswalzen, mit der die Schmierstoffe jeweils auf die Umfangsfläche der, das Walzband beaufschlagenden Arbeitswalze aufgebracht und dieser Schmierstoffauftrag über, gegen die Umfangsfläche der Arbeitswalze andrückbare Auftragswalzen oder umlaufende Endlosbänder bewirkt wird, auf deren Umfangsfläche der Schmierstoff über Tauchwalzen von Sprüh-, Schleuder- oder Zwischenwalzeinrichtungen aufgebracht wird.

Vorrichtungen dieser Art sind in zahlreichen Ausbildungsformen bekannt geworden: So zeigt die US-PS 1,634,258 ein Duo-Horizontalwalzgerüst, bei dem den beiden Walzen je eine, an deren Außenfläche andrückbare, aus elastischen Werkstoffen bestehende Auftragwalze vorgeordnet ist, deren Oberfläche aus einer Anzahl von Sprühdüsen mit Schmierstoff beaufschlagt wird, der anschließend von der Oberfläche dieser Auftragswalze auf die Oberfläche der Horizontalwalzen übertragen wird. Die JP-AS 60 227 906 zeigt einen, radial gegen die Oberfläche einer Arbeitswalze verschiebbaren Träger von Ölübertragungswalzen und die US-PS 4,272,976 vor und hinter den Arbeitswalzen eines Quarto-Walzgerüstes angeordnete Sprühdüsen mit, den von diesen auf die Oberfläche der Arbeitswalzen aufgebrachten Schmierstoff verteilenden Andruckrollen und Kühlluftgebläsen welche die Walzen mit Kühlluft beaufschlagen. Aus der JP-AS 57 137 010 ist ein Vorschlag bekannt geworden, den Schmierstoff auf die Umfangsfläche der Arbeitswalzen eines Vierwalzenwalzgerüstes dadurch aufzubringen, daß zwischen Arbeitswalze und einer, in einem offenen Schmierstoffbehälter einliegenden Tauchwalze eine Übertragungswalze angeordnet ist, die den Schmierstoff von der Oberfläche dieser Tauchwalze übernimmt und auf die Oberfläche der Arbeitswalze aufbringt. Schließlich ist aus der SU Auslegeschrift 532417 der Gedanke bekannt geworden, ein endloses Band über Lenk- und Umlenkrollen durch einen Schmierstoffbehälter und anschließend mit der Schmierstoff benetzten Seite über die Arbeitswalze eines Walzgerüstes zu führen.

Mit diesen Vorrichtungen wird jeweils immer die gesamte Breite der Umfangsfläche der Arbeitswalzen mit Schmierstoff beaufschlagt , und es müssen besondere Vorkehrungen getroffen werden, um den Aufbringbereich des Schmierstoffs auf der Umfangsfläche der Arbeitswalzen oberhalb und unterhalb des Walzbandes von vagabundierenden Wasseraufbeaufschlagungen aus den Kühleinrichtungen des Walzgerüstes freizuhalten. Hierzu bedarf es besonderer, gesteuerter Abstreifer, deren Anordnung und Betrieb besonders unterhalb des durchlaufenden Walzbandes häufig Schwierigkeiten mit sich bringt und immer einer erfahrenen Wartung bedarf.

Der Erfindung liegt die Aufgabe zugrunde, eine Vorrichtung zum Aufbringen von Schmierstoff auf die Umfangsflächen der Arbeitswalzen von Walzgerüsten zu schaffen, mit der diese Nachteile beseitigt und die erwähnten Schwierigkeiten vermieden werden.

Diese Aufgabe wird dadurch gelöst, daß das Aufbringen des Schmierstoffes auf ausgewählte Teilbereiche der Umfangsfläche der Arbeitswalzen durch einstellbare Verschiebung der Tauchwalzen, Sprüh-, Schleuder-, Zwischenwalzeinrichtungen bzw. Endlosbänder parallel zur Achse der Arbeitswalzen bewirkt wird. Die Schleudereinrichtung kann dabei erfindungsgemäß auch aus einer der Tauchwalze achsparallel zugeordneten, deren Umfangsfläche beaufschlagenden Bürstenwalze bestehen, deren Bürstenelemente den Schmierstoff von der Umfangsfläche der Tauchwalze in Richtung der Zwischenwalzen und der Arbeitswalze schleudern. Bei Verwendung eines umlaufenden Endlosbandes können dessen Außenflächen mit Schmierstoff sprühbeauschlagt werden und, die Außen- und die Innenfläche druckeinstellbar beaufschlagende Dosierrollenpaare zugeordnet werden. Weiter können den Sprüh- bzw. Fördereinrichtungen, parallel zu deren Drehachse, verschiebbare Abdeckenden nachgeordnet werden. Die Auftragswalzen können, wie die Erfindung vorschlägt mit einem elastischen, Flüssigkeiten oder pastenförmige Stoffe aufnehmenden Werkstoff umkleidet werden. Tauchwalzen, Sprüh-, Schleuder-, Zwischenwalzeinrichtungen, bzw. Endlosbänder können, jeweils mit einem zugeordneten Träger aus Positionen im Bereich der beiden Enden der Arbeitswalze, Oberhalb der jeweiligen Längskanten des Walzbandes gegeneinander in den Bereich der Längsmitte des Walzbandes und von dieser zurück verschiebbar angeordnet werden. Dabei können der oder die Träger als mit dem Walzgerüst verbindbare selbstständige und auswechselbare Kassetten ausgebildet werden und die Träger und/oder eine oder mehrere der Walzen können mit drehachsparallelen Oszillierantrieben ausgestattet werden. Weiter können die Auftragwalzen und die Zwischenwalzeinrichtungen ggfs. unterschiedliche Achslängen aufweisen.

Mit den beschriebenen Ausbildungsformen der erfindungsgemäßen Vorrichtungsform lässt sich eine sehr gleichmäßige, ggfs. örtlich bestimmt begrenzte Verteilung des Schmierstoffs auf der Umfangsfläche der Arbeitswalze und damit eine homogene Reibwertverteilung erreichen. Der Schmierstoff lässt sich auch präziser dosieren und führt deshalb zu einem erheblich geringerem Verbrauch an diesem. Die Zwischenübertragungswalzen zwischen Übertragungswalze und Auftragswalze können diesen Effekt noch verstärken. Die Umkleidung der Walzen insb. der Auftragswalze mit einem elastischen, Flüssigkeiten oder pastenförmige Stoffe aufnehmenden Werkstoff führt beim Andrücken an die Umfangsfläche der Arbeitswalze z. B. dazu, dass ein, auf dieser Umfangsfläche vorhandener Wasserfilm durchdrückt und damit der Schmierstoff sicher auf die Umfangsfläche aufgebracht werden kann. Etwaige, durch den Walzbetrieb auf der Oberfläche der Arbeitswalze entstandene Unregelmäßigkeiten können dabei überbrückt und damit ausgeglichen werden. Mit Hilfe des partiellen Aufbringens lassen sich die Umfangsbreiten der, auf die Umfangsfläche der Arbeitswalze aufgebrachten Schmierstoffschichten und auch deren Stärken den Bedürfnissen entsprechend dosiert einstellen.

Die Anordnung der Auftragswalze und der Übertragungswalzen auf einem, zur Drehachse der Arbeitswalze quer verschiebbaren Träger verbessert nicht nur die Verteilung des Schmierstoffs auf der Umfangsfläche der Arbeitswalze; sie kann auch zur Kantenschmierung des Walzbandes eingesetzt werden, um den Kantenverschleiß und das Profil des Walzbandes zu verbessern.

Einer Anreicherung von Schmierstoff auf bestimmten Abschnitten der Umfangsfläche der Arbeitswalze, die hin und wieder nicht zu vermeiden ist, begegnet die erfindungsgemäße Oszillierbewegung des Trägers der Auftrags- und/oder Übertragungswalzen. Weitere Vorteile der erfindungsgemäßen Ausbildung der Vorrichtung bestehen darin, dass keine Verluste an Schmierstoff durch Abprall- bzw. Sprüheffekte entstehen. Beim Walzen des Walzbandes im Reversierbetrieb bedarf es nur der Anordnung der Vorrichtung auf einer Seite des Walzgerüstes, während bei der bekannten, anfangs genannten Sprühtechnik die entsprechenden Sprühdüsen auf beiden Seiten des Walzgerüstes vorgesehen werden müssen. Anders als bei dieser können auch zusätzliche Kühleinrichtungen für die Arbeitswalze, die mit Wassersprühdüsen arbeiten, sowie Anti-Peeling-Einrichtungen angeordnet und betrieben werden.

Die Erfindung wird nachstehend anhand der in der Zeichnung dargestellten Ausführungsbeispiele näher erläutert.
In der Zeichnung zeigen
- Figur 1: die Ansicht eines Radialschnitts durch die Walzen eines Mehrwalzengerüstes mit zwei unterschiedlichen Ausbildungsformen der Vorrichtung in schematischer Darstellung
- Figur 2: eine Teilansicht von Fig. 1 mit einer anderen Ausbildungsform der Vorrichtung in vergrößertem Maßstab
- Figur 3: die Draufsicht auf eine weitere andere Ausbildungsform der Vorrichtung in schematischer Darstellung,
- Figur 4: die Draufsicht auf eine weitere, andere Ausbildungsform der Vorrichtung entsprechend der Darstellung nach Fig. 3.
- Figur 5: eine weitere Ausbildungsform der Vorrichtung in schematischer Darstellung.

Wie aus Fig. 1 zu ersehen, weist das nicht näher dargestellte Mehrwalzengerüst zwei Stützwalzen SW1 und SW2 auf, denen je eine Arbeitswalze AW1 bzw. AW2 zugeordnet ist. Die beiden Arbeitswalzen AW1 und AW2 von den Stützwalzen SW1 und SW2 in Richtung der Pfeile reibangetrieben und beaufschlagen das in Walzrichtung WR bewegte Walzband WB; ihre Umfangsflächen werden dabei von Kühl- bzw. Anti-Peeling-Einrichtungen KE beaufschlagt.

Die, der Walzrichtung WR abgewandte Umfangsfläche der Arbeitswalze AW1 wird von einer Auftragswalze ATW beaufschlagt, der eine Zwischenübertragungswalze ZÜW und eine Übertragungswalze ÜW nachgeordnet sind. Diese Walzen stehen in Reibverbindung miteinander, und die Übertragungswalze ÜW taucht mit ihrem Umfang in eine Tauchwanne TW, die den Schmierstoff enthält. An die Stelle der Tauchwanne TW kann auch eine, hier nicht dargestellte Sprüheinrichtung für den Schmierstoff treten. Oberhalb und unterhalb der Auftragswalze ATW mit der Zwischenübertragungswalze ZÜW, der Übertragungswalze ÜW sowie der Tauchwanne TW sind, die Umfangsfläche der Arbeitswalze AW1 beaufschlagende Abstreifer AS angeordnet. Ein weiterer auf nicht dargestellte Weise parallel zur Drehachse der Arbeitswalze AW1 verschiebbarer Abstreifer ASÜ liegt auf dem Umfang der Übertragungswalze ÜW auf.

Die Umfangsfläche der anderen Arbeitswalze AW2, unterhalb des Walzbandes WB wird von einem Endlosband EB beaufschlagt, das aus einem elastischen, schmierstoffaufnehmenden Werkstoff besteht und ein, auf nicht dargestellte Weise angetriebenes Umführungsrollenpaar UR umfasst. Die nach oben und nach unten weisenden Flächen dieses Endlosbandes EB werden von Sprühstrahldüsen SD mit Schmierstoff beaufschlagt, und dass Obertrum des Bandes durchläuft den Quetschspalt eines Quetschrollenpaares QR. Oberhalb und unterhalb dieser Anordnung sind ebenfalls, die Umfangsfläche der Arbeitswalze AW2 beaufschlagende Abstreifer AS angeordnet.

Die Anordnung der Auftragswalze ATW, der Zwischenübertragungswalze ZÜW und der Übertragungswalze ÜW nach Fig. 2 entspricht der in Fig, 1 dargestellten und erläuterten Zeichnung mit der Maßgabe, dass der Übertragungswalze ÜW hier eine Sprühdüse SPD zugeordnet ist, in deren Sprühstrahl eine, parallel zur Drehachse der Übertragungswalze ÜW verschiebbare Scheibenblende SB angeordnet, mit deren Hilfe das Beaufschlagungsfeld für den Schmierstoff auf dem, der Sprühdüse SPD zugewandten Teil der Umfangsfläche der Übertragungswalze ÜW bestimmt und ggfs. geändert werden kann. Mit dem auf die Umfangsfläche der Übertragungswalze ÜW auflegbaren Abstreifer ASÜ kann dies ebenfalls erreicht und dabei darüber hinaus die Auftragstärke des Schmierstoffs reguliert werden.

Bei der Anordnung nach Fig. 3 sind Auftragswalze ATW, Zwischenübertragungswalze ZÜW, Übertragungswalze ÜW und Sprühdüse SPD gemeinsam jeweils auf einem, nicht näher dargestellten Träger angeordnet, der in Richtung des Doppelpfeils PF parallel zu der Drehachse x-x der Arbeitswalze AW verschoben werden kann. Die Träger mit den Walzen und der jeweiligen Sprühdüse lassen sich aus den dargestellten Positionen oberhalb der jeweiligen Ränder WBR des Walzbandes WB parallel zu der Drehachse x-x der Arbeitswalze AW aufeinander zu und voneinander weg verschieben und erlauben es dabei, insb. die Bereiche der Kanten aber auch andere Bereiche des Walzbandes mit Schmierstoff zu beaufschlagen.

Wenn sich aus betrieblichen Gründen in Bereichen der Walzen der aufzubringende Schmierstoff anreichert, so kann dies durch die damit bewirkte ungleichmäßige Verteilung des Schmierstoffs zu Bandlaufproblemen führen. Um eine gleichmäßige Schicht- bzw. Filmdicke auf den Walzen zu erreichen, können die Walzen in Richtung ihrer Drehachse oszillierend angetrieben werden. Dies kann für eine oder für mehrere Walzen bewirkt werden. Untereinander abgestimmmte Längen der Walzen ÜW, ZÜW und ATW begünstigen die gleichmäßige Verteilung des aufzutragenden Schmierstoffs.

Bei der Anordnung der Übertragungswalze ÜW nach Fig. 5 ist oberhalb dieser Walze und ihrer Tauchwanne TW eine Bürstenwalze BW drehantreibbar angeordnet, deren elastische Bürstenelemente BE den Schmierstoff von der Oberfläche der Übertragungswalze ÜW auf die Oberfläche der Zwischenübertragungswalze ZÜW schleudern. Von dieser wird der Schmierstoff, wie bei der Ausbildung nach Fig. 1 auf die Auftragswalze ATW übertragen und von dieser prägend auf die Oberfläche der Arbeitswalze AW gedrückt. Zwischen der Bürstenwalze BW und der Zwischenübertragungswalze ZÜW ist, wie bei der Aus-. bildung nach Fig. 2 eine verschiebbare Scheibenblende SB angeordnet, mit deren Hilfe Schmierstoff auf die Beaufschlagungsbereiche der Oberfläche der Zwischenübertragungswalze ZÜW und über diese die Beaufschlagungsbereiche der Oberfläche der Auftragswalze ATW, breitenabhängig z.B. auch für die Kantenschmierung des Bandwalzbandes WB beaufschlagt werden können.

### Liste der Bezugszeichen

- SW1: Stützwalze
- SW2: Stützwalze
- AW: Arbeitswalze
- AW1: Arbeitswalze
- AW2: Arbeitswalze
- KE: Kühleinrichtung/Anti-Peeling-Einrichtung
- WR: Walzrichtung
- WB: Walzband
- ATW: Auftragswalze
- ÜW: Übertragungswalze
- ZÜW: Zwischenübertragungswalze
- AS: Abstreifer
- ASÜ: Abstreifer
- SD: Sprüh-Strahldüsen
- QR: Quetschrolle
- EB: Endlosband
- UR: Umführrolle
- TW: Tauchwanne
- SPD: Sprühdüsen
- SB: Scheibenblende
- WBR: Walzbandrand
- PF: Doppelpfeil
- BW: Bürstenwalze
- BE: Bürstenelemente
- QR: Quetschrollen

## Patentansprüche

1. Vorrichtung zum Auftragen von Schmierstoffen auf die Umfangsfläche der Walzen in Walzgerüsten für das Walzen von Bändern, insbesondere Mehrwalzengerüsten mit Stütz- und Arbeitswalzen (SW; AW) mit der die Schmierstoffe jeweils auf die Umfangsfläche der, das Walzband (WB) beaufschlagenden Arbeitswalze (AW) aufgebracht und dieser Schmierstoffauftrag über, gegen die Umfangsfläche der Arbeitswalze (AW) andrückbare Auftragwalzen (ATW) oder umlaufende Endlosbänder (EB) auf deren Umfangsfläche der Schmierstoff über Tauchwalzen von Sprüh-, Schleuder- oder Zwischenwalzeinrichtungen aufgebracht wird, erfolgt,
**dadurch gekennzeichnet,**
**daß** das Aufbringen des Schmierstoffes auf ausgewählte Teilbereiche der Umfangsfläche der Arbeitswalzen (ÜW) durch einstellbare Verschiebung der Tauchwalz-, Sprüh-, Schleuder-, Zwischenwalzeinrichtungen bzw. Endlosbänder parallel zur Achse der Arbeitswalze bewirkt wird.

2. Vorrichtung nach Anspruch 1,
**dadurch gekennzeichnet,**
**daß** die Schleudereinrichtung aus einer der Tauchwalze achsparallel zugeordneten, deren Umfangsfläche beaufschlagenden Bürstenwalze (BW) besteht, deren Bürstenelemente (BE) den Schmierstoff von deren Umfangsfläche in Richtung der Zwischenwalzeinrichtungen und der Arbeitswalze schleudern.

3. Vorrichtung nach Anspruch 1 mit einem umlaufenden Endlosband,
**dadurch gekennzeichnet,**
**daß** dessen Andruckflächen mit Schmierstoff sprühbeaufschlagt werden und dessen Außen- und Innenfläche ein druckeinstellbar beaufschlagbares Dosierrollenpaar (QR) zugeordnet ist.

4. Vorrichtung nach Anspruch 1,
**gekennzeichnet durch,**
den Sprüh- bzw. Schleudereinrichtung nachgeordnete, parallel zu deren Drehachse verschiebbare Abdeckblenden.

5. Vorrichtung nach Anspruch 1,
**dadurch gekennzeichnet,**
**daß** die Auftragwalze (ATW) mit einem elastischem, Flüssigkeiten oder pastenförmige Stoffe aufnehmenden Werkstoff umkleidet ist.

6. Vorrichtung nach Anspruch 1,
**dadurch gekennzeichnet,**
**daß** Auftragwalze (ATW), Zwischenwalzen (ZÜW), Sprühdüsen (SPD) oder Bürstenwalze (BW) als Gruppenpaare jeweils mit einem zugeordneten Träger aus Positionen im Bereich der beiden Enden der Arbeitswalze (AW) oberhalb der jeweiligen Längskanten (WBR) des Walzbandes (WW) gegeneinander in den Bereich der Längsmitte des Walzbandes (WB) und zurück verschiebbar angeordnet sind.

7. Vorrichtung nach Anspruch 6,
**dadurch gekennzeichnet,**
**daß** der oder die Träger als, mit dem Walzgerüst verbindbare selbstständige auswechselbare Kassetten ausgebildet sind.

8. Vorrichtung nach Anspruch 6,
**dadurch gekennzeichnet,**
**daß** die Träger und/oder eine oder mehrere der Walzen drehachsparallele Oszillierantriebe aufweisen.

9. Vorrichtung nach Anspruch 6,
**dadurch gekennzeichnet,**
**daß** die Übertragungswatze (ÜW) und ggfs. die Zwischenwalze (ZÜW) unterschiedliche Achslängen aufweisen.

## Claims

1. Device for application of lubricants to the circumferential surface of rolls in roll stands for the rolling of strips, particularly multi-roll stands with backing and working rolls (SW; AW) by which the lubricant is applied each time to the circumferential surface of the working roll (AW) loading the rolled strip (WB) and this lubricant coating is carried out by way of coating rolls (ATW), which can be pressed against the circumferential surface of the working roll (AW), or circulating endless belts (EB), to the circumferential surface of which the lubricant is applied by way of immersion rolls of spray, centrifugal or intermediate rolling devices, **characterised in that** the application of the lubricant to selected part regions of the circumferential surface of the working rolls (ÜW) is effected by settable displacement of the immersion-rolling, spray, centrifuging, or intermediate rolling devices or endless belts parallel to the axis of the working rolls.

2. Device according to claim 1, **characterised in that** the centrifuging device consists of a brush roll (BW) which is arranged axially parallel to one of the immersion rolls and loads the circumferential surface thereof and the brush elements (BE) of which throw the lubricant from the circumferential surface thereof in the direction of the intermediate roll devices and the working roll.

3. Device according to claim 1 with an encircling endless belt, **characterised in that** the pressing surfaces thereof are loaded with lubricant by spraying and a pressure-settable and loadable metering roller pair (QR) is associated with the outer and inner surface of the belt.

4. Device according to claim 1, **characterised by** cover screens arranged downstream of the spray or centrifuging device and displaceable parallel to the axis of rotation thereof.

5. Device according to claim 1, **characterised in that** the application roll (ATW) is clad by a resilient material taking up liquids of pasty substances.

6. Device according to claim 1, **characterised in that** the application roll (ATW), intermediate rolls (ZÜW), spray nozzles (SPD) or brush roll (BW) are arranged to be displaceable as group pairs each time with an associated support out of positions in the region of the two ends of the working roll (AW) above the respective longitudinal edges (WBR) of the rolled strip (WW) relative to one another into the region of the longitudinal centre of the rolled strip (WB) and back.

7. Device according to claim 6, **characterised in that** the support or supports is or are constructed as independently exchangeable cassettes connectible with the roll stand.

8. Device according to claim 6, **characterised in that** the supports and/or one or more of the rolls has or have oscillatory drives parallel to the axis of rotation.

9. Device according to claim 6, **characterised in that** the transfer roll (ÜW) and optionally the intermediate roll (ZÜW) have different axial lengths.

## Revendications

1. Dispositif pour appliquer des lubrifiants sur la surface périphérique des cylindres dans des cages de laminage pour le laminage de bandes, en particulier des cages à plusieurs cylindres avec des cylindres d'appui et des cylindres de travail (SW, AW), avec lequel les lubrifiants sont à chaque fois appliqués sur la surface périphérique des cylindres de travail (AW) sollicitant la bande laminée (WB) et cette application de lubrifiant est réalisée via des cylindres d'application (ATW) ou des bandes sans fin (EB) pouvant être comprimés contre la surface périphérique des cylindres de travail (AW) périphériques, le lubrifiant étant appliqué sur les surfaces périphériques desdits cylindres d'application ou desdites bandes sans fin via des cylindres immergés, par des dispositifs de pulvérisation, de centrifugation ou à cylindres intermédiaires, **caractérisé en ce que** l'application du lubrifiant est réalisée sur des zones partielles sélectionnées de la surface périphérique des cylindres de travail (UW) par un déplacement réglable des dispositifs à cylindre immergé, de pulvérisation, de centrifugation ou à cylindres intermédiaires ou des bandes sans fin parallèlement à l'axe des cylindres de travail.

2. Dispositif selon la revendication 1, **caractérisé en ce que** le dispositif de centrifugation est constitué par un cylindre à brosses (BW) associé aux cylindres immergés, parallèle à leur axe, sollicitant leurs surfaces périphériques, dont les éléments à brosse (BE) projettent le lubrifiant de leur surface périphérique vers les dispositifs à cylindres intermédiaires et les cylindres de travail.

3. Dispositif selon la revendication 1 avec une bande sans fin périphérique, **caractérisé en ce que** ses surfaces de compression sont alimentées en lubrifiant par pulvérisation et sa surface interne et externe est associée à une paire de rouleaux de dosage (QR) pouvant être soumise à une pression réglable.

4. Dispositif selon la revendication 1, **caractérisé par** des tôles de recouvrement disposées en aval du dispositif de pulvérisation ou de centrifugation, parallèle à leur axe de rotation.

5. Dispositif selon la revendication 1, **caractérisé en ce que** le cylindre d'application (ATW) est revêtu d'un matériau élastique, absorbant les liquides ou les substances en forme de pâte.

6. Dispositif selon la revendication 1, **caractérisé en ce que** le cylindre d'application (ATW), les cylindres intermédiaires (ZUW), les pulvérisateurs (SPD) ou le cylindre à brosses (BW) sont disposés par paires à chaque fois avec un support associé de manière à pouvoir être déplacés à partir de positions dans la zone des deux extrémités du cylindre de travail (AW) au-dessus des bords latéraux (WBR) de la bande laminée (WB) l'un contre l'autre dans la zone du centre longitudinal de la bande laminée (WB) et retour.

7. Dispositif selon la revendication 6, **caractérisé en ce que** le ou les supports sont réalisés sous forme de cassettes pouvant être reliées à la cage, indépendantes, pouvant être remplacées.

8. Dispositif selon la revendication 6, **caractérisé en ce que** le support et/ou un ou plusieurs parmi les cylindres présentent des dispositifs d'entraînement oscillants, parallèles à l'axe de rotation.

9. Dispositif selon la revendication 6, **caractérisé en ce que** le cylindre de transfert (UW) et le cas échéant le cylindre intermédiaire (ZUW) présentent des longueurs d'axe différentes.
